# FASCICULE DE BREVET EUROPEEN

(11) **EP 0 571 848 B1**
(45) Date de publication et mention de la délivrance du brevet: **11.03.1998**
(21) Numéro de dépôt: 93107925.5
(22) Date de dépôt: 14.05.1993
(51) Int. Cl.: G08B 3/10, G08B 5/22

(54) **Récepteur d'appel local**
Lokale Funkempfänger
Local paging receiver

(30) Priorité: 27.05.1992 CH 1717/92
(43) Date de publication de la demande: 01.12.1993
(73) Titulaire: Eta SA Fabriques d'Ebauches, 2540 Granges (CH)
(72) Inventeur: De Luigi, Bruno, CH-5632 Buttwil (CH); Maas, Ulrich, CH-2575 Gerolfingen (CH)
(74) Mandataire: de Montmollin, Henri

(56) Documents cités:
- EP-A- 0 232 123
- EP-A- 0 341 905
- EP-A- 0 413 369
- WO-A-91/02434

## Description

La présente invention concerne les systèmes d'appel local et, plus particulièrement, la mémorisation et la manipulation d'information de message reçue par un récepteur d'appel local. Dans la suite de la présente description, on désignera par le mot "pager" de tels récepteurs d'appel local, car ce terme est maintenant très largement admis et utilisé dans les pays francophones, tant par les spécialistes que par le grand public qui en est l'utilisateur.

La présente invention peut être utilisée dans des pagers portables capables de recevoir des signaux de message émis à haute fréquence, l'invention étant décrite ci-après en relation avec cet exemple d'application auquel elle n'est toutefois pas limitée.

Les systèmes de télécommunication en général, et les systèmes d'appel local en particulier, utilisant des signaux de message radiodiffusés sont à l'heure actuelle largement employés pour assurer l'appel de pagers dans un but de leur envoyer sélectivement de l'information à partir d'une station centrale. Cette information est transmise au moyen de schémas de codage et de formats de message déterminés, tels que ceux connus sous le vocable POCSAG ou GOLAY. Pour ce qui concerne le schéma POGSAG, on peut se référer notamment à la recommandation du CCIR 584-1, Dubrovnik, 1986.

Les schémas de codage prédominants de transmission utilisés pour l'appel des pager ont évolués de simples systèmes à base de signaux acoustiques séquentiels vers des formats basés sur des mots-code composés de nombreux bits, et les fonctions offertes à l'utilisateur ont changé de façon concomitante d'un simple signal acoustique d'avertissement à un signal d'avertissement complexe multifonctionnel impliquant la lecture sur un affichage de données numériques ou alphanumériques (voir par example EP-A-232123).

Pour réaliser ces possibilités multifonctionnelles, les systèmes d'appel local et les récepteurs-pagers actuels comportent des microprocesseurs, voire des microordinateurs leur permettant de réagir à de l'information contenant une grande variété de signaux de message codés radiodiffusés. A cet effet, les pagers déjà connus sont capables de recevoir ces signaux, de les démoduler, d' en extraire l'information dédicacée de signalisation d'appel et l'information de message proprement dite, de mémoriser cette information et enfin d'afficher certains éléments choisis du message transmis.

Les pagers de la technique antérieure permettent aussi à l'utilisateur de disposer de possibilités fonctionnelles particulières telles que le rappel ultérieur de messages déjà reçus et l'affichage du nombre de messages reçus ou de l'heure courante.

Les micro-ordinateurs utilisés dans les pagers connus sont conçus pour commander le fonctionnement du récepteur afin que celui-ci puisse recevoir les signaux de message radiodiffusés, et pour accomplir les fonctions de décodage des signaux de message codés, de mémorisation de signaux de message donnés, de commande de l'affichage et de manipulation des signaux de message mémorisés, afin que les diverses possibilités fonctionnelles à commander puissent être mises en oeuvre.

L'une des exigences importantes imposées à un pager consiste en ce qu'il doit traiter l'information reçue en temps réel, sinon il y a risque de perte d'information, par exemple en raison du fait que la vitesse de décodage est trop faible par rapport à celle à laquelle l'information est reçue. Par conséquent, les opérations réalisées par le micro-ordinateur relatives à la réception, le décodage, la mémorisation et la manipulation de l'information de message codée reçue doivent être suffisamment rapides pour que les résultats obtenus soient utiles pour la commande du dispositif sans qu'il y ait risque de perte d'information. On doit donc utiliser des micro-ordinateurs particulièrement performants fonctionnant à une vitesse élevée.

La fréquence d'horloge nécessaire pour atteindre les vitesses de fonctionnement élevées en temps réel peut être de 500 kHz, par exemple. Ces fréquences d'horloge élevées augmentent la tension d'alimentation et l'énergie consommée du pager, tout en le rendant plus coûteux. Or, la pile nécessaire pour l'alimentation des microordinateurs existants détermine dans une large mesure le coût, les dimensions et le poids des pagers.

De plus, de telles fréquences d'horloge élevées et les signaux qu'elles induisent dans les circuits du pager à des fréquences harmoniques de la fréquence d'horloge, perturbent sérieusement la qualité de traitement à laquelle on doit s'attendre dans un bon pager. Par ailleurs, la consommation en énergie élevée et les limites physiques de ces micro-ordinateurs entraînent également une limitation des fonctions pouvant être mises en oeuvre et offertes par les pagers existants.

Il est également courant de répéter deux ou trois fois la diffusion des signaux de message pour garantir que celui des pagers auquel ces signaux sont destinés les reçoit correctement. Les pagers connus comportent ainsi de l'espace mémoire dont les dimensions doivent être compatibles avec une mémorisation non seulement des signaux de message originaux, mais également de leurs répétitions. La capacité de mémoire supplémentaire que nécessitent ces répétitions augmente encore davantage la consommation en énergie et le coût des pagers connus.

Le but de l'invention consiste à fournir un pager qui atténue, voire élimine les inconvénients des pagers de la technique antérieure.

L'invention a donc pour objet un pager destiné à recevoir des signaux de message radiodiffusés, comprenant de l'information de signalisation d'appel et de l'information de message, ladite information de message comprenant un ou plusieurs messages, ledit pager comprenant un récepteur destiné à recevoir et à démoduler les signaux de message codés, un dispositif de mémoire, pour mémoriser ladite information de message, un décodeur destiné à décoder lesdits signaux de message codés et pour fournir sélectivement ladite information de message audit dispositif de mémoire, des moyens de commande de fonctions capables de fournir des signaux de commande audit dispositif de mémoire et d'en recevoir de l'information de message qui y est mémorisée, ledit pager étant caractérisé en ce que ledit dispositif de mémoire comprend des moyens internes de traitement pour commander la réception de l'information de message provenant dudit décodeur.

Ainsi, de l'information de message sélectionnée fournie par le décodeur peut être mémorisée par le dispositif de mémoire sans qu'il soit nécessaire de disposer de la commande d'un micro-ordinateur ou d'un microprocesseur externe par rapport à ce dispositif de mémoire, ce dernier devenant ainsi, en quelque sorte, "intelligent".

Il en résulte que l'information de message sélectionnée peut être mémorisée directement et en temps réel dans le dispositif de mémoire "intelligent" ce qui permet au micro-ordinateur ou au microprocesseur externe par rapport aux moyens de mémorisation, d'accomplir d'autres fonctions du pager, sans que les fréquences d'horloge ou la vitesse de traitement soient aussi élevées que dans les pagers connus.

Selon une autre caractéristique de l'invention, le pager peut également être adapté pour assurer la manipulation de l'information de message mémorisée dans le dispositif de mémoire, si bien que la suppression, la copie et le décalage de l'information ainsi mémorisée, peuvent être réalisées à l'intérieur du dispositif de mémoire, ôtant ainsi les contraintes imposées par ces opérations aux moyens de commande des fonctions, autrement dit au micro-ordinateur du pager.

Selon encore une autre caractéristique de l'invention, le pager peut également être rendu capable de comparer l'information de message reçue par le dispositif de mémoire avec de l'information précédemment mémorisée. De cette manière, il suffit de ne mémoriser que de l'information de message qui diffère de l'information de message précédemment mémorisée, ce qui réduit la capacité de mémorisation requise.

D'autres caractéristiques et avantages de l'invention apparaîtront au cours de la description qui va suivre, donnée uniquement à titre d'exemple et faite en se référant aux dessins annexés sur lesquels:
- la figure 1 est un schéma simplifié d'un mode de réalisation d'un pager suivant l'invention;
- les figures 2A et 2B montrent un diagramme représentant le schéma de codage POGSAG pouvant être utilisé pour la transmission de l'information de message destinée au pager de la figure 1;
- la figure 3 est un schéma plus détaillé du pager suivant l'invention;
- la figure 4 est un schéma simplifié d'un dispositif de mémoire utilisé dans le pager de la figure 1; et
- la figure 5 représente schématiquement une mémoire vive utilisée dans le dispositif de mémoire de la figure 4.

En se référant maintenant a la figure 1 des dessins annexés, on a représenté un schéma simplifié d'un pager 1 construit, à titre d'exemple, selon la présente invention. Ce pager 1 comprend une antenne 2 à laquelle est raccordé un récepteur 3 destiné à recevoir les signaux de message codés diffusés par une station centrale ou par une autre source à partir de laquelle on souhaite appeler l'utilisateur du pager 1. Les signaux de message codés diffusés peuvent comprendre, d'une part, de l'information de signalisation d'appel sélectif pour identifier un pager particulier parmi plusieurs ou un grand nombre de pagers conformes à la figure 1 et, d'autre part, de l'information de message particulière, les signaux pouvant être codés selon le format POGSAG ou tout autre format de codage approprié. Les signaux de message codés transmis reçus sur l'antenne 2 sont démodulés par le récepteur 3 et un paquet de données binaires en série représentant ces signaux de message codés est fourni à une sortie 3a du récepteur 3.

Le pager 1 comprend également un décodeur 4 connecté à la sortie 3a du récepteur 3 par son entrée 4a. Le décodeur 4 comprend une zone de mémoire 4d destinée à la mémorisation d'une information d'adresse prédéterminée à laquelle répondra le pager 1 considéré. Le décodeur 4 est adapté pour effectuer une comparaison entre les signaux de message codés reçus à l'entrée 4a et l'information d'adresse prédéterminée mémorisée dans la zone de mémoire 4d. Si l'information de signalisation d'appel sélectif correspond à l'une des adresses mémorisées, le décodeur fournit l'information de message proprement dite associée aux signaux de message codés, à la sortie 4c du décodeur.

Le pager 1 comprend également un dispositif de mémoire intelligent 5 connecté à la sortie 4c du décodeur 4 par son entrée 5a. Ce dispositif 5 comprend une unité 6 de traitement de données et une zone de mémoire 7 et il est adapté pour recevoir des signaux de message codés sur son entrée 5a et à mémoriser ces signaux de message dans la zone de mémoire 7. L'unité 6 de traitement de données est adaptée pour commander la manière selon laquelle ces signaux de message sont mémorisés dans la zone de mémoire 7 et en sont extraits; elle peut également accomplir des manipulations sur des signaux de message, des adresses, des pointeurs et d'autres variables internes. Le fonctionnement détaillé du dispositif de mémoire intelligent 5 sera décrit par la suite.

Le pager 1 comprend également un micro-ordinateur 8 connecté à la sortie 5c de la mémoire intelligente 5 par son entrée 8a. Le micro-ordinateur 8 comprend, d'une façon connue en soi, une interface d'affichage 9, un microprocesseur 10, une mémoire 11 à accès aléatoire (RAM) et une zone 12 de mémoire morte (ROM). L'interface d'affichage est conçue pour afficher de l'information de message choisie en commandant un affichage 13 par l'intermédiaire d'une entrée 13a et elle comprend un circuit d'attaque série et des circuits d'attaque série multiplexés pour une cellule d'affichage à cristaux liquides. Celle-ci est adaptée pour afficher de l'information de message mémorisée dans la zone de mémoire 7 de la mémoire intelligente 5 et elle peut également être adaptée pour afficher l'heure ou d'autres informations.

La zone ROM 12 contient, par construction, des instructions pour commander le fonctionnement du microprocesseur 10, par exemple un programme pour l'affichage de signes correspondant à l'information de message mémorisée dans la zone de mémoire 7, pour commander les fonctions d'entrée/sortie du micro-ordinateur 8, pour fournir des signaux de commande destinés à la mémoire intelligente 5 et au décodeur 4, et pour commander la base de temps du micro-ordinateur 8. La zone RAM 11 est utilisée pour la mémorisation temporaire de données dans le micro-ordinateur 8 et assure, parmi d'autres fonctions, un tampon de données pour l'information de message fournie par la mémoire intelligente 5 et devant être affichée.

Le pager 1 comprend également un circuit 14 d'entrées de commande pour appliquer, par une sortie 14a des données à une entrée 8b du micro-ordinateur 8, ces données représentant de l'information d'entrée fournie par l'utilisateur. Des entrées d'utilisateur 14b,c,d et e sont connectées au circuit 14 d'entrées de commande, ces entrées pouvant se présenter sous la forme de boutonspoussoirs, de boutons rotatifs ou d'autres organes de commande permettant à l'utilisateur de commander certains fonctions du pager 1. Le circuit 14 d'entrées de commande peut également être adapté pour commander d'autres dispositifs associés au pager 1. Par exemple, une pièce d'horlogerie peut être combinée au pager 1 et les entrées d'utilisateur 14b,c,d et e peuvent être utilisées pour assurer certaines commandes de tels dispositifs associés. De plus, le circuit 14 d'entrées de commande peut commander directement certaines fonctions de la pièce d'horlogerie associée au pager 1, comme par exemple celle de fournir le courant pour exciter le moteur 15 d'un mouvement électronique d'horlogerie. Il est à noter que le pager ainsi combiné à une pièce d'horlogerie peut se présenter sous la forme d'une montre-bracelet.

Une alimentation portable 16 telle qu'une pile est également prévue dans le pager 1 pour fournir par l'intermédiaire de la sortie 16a, de l'énergie à l'entrée 3b du récepteur 3, à l'entrée 4b du décodeur 4, à l'entrée 5b de la mémoire intelligente 5 et à l'entrée 8c du microordinateur 8. Une autre alimentation portable 17 munie d'une sortie 17a est prévue pour fournir de l'énergie au circuit 14 d'entrées de commande par l'entrée 14f. L'agencement que l'on vient de décrire fournit de l'énergie provenant de sources séparées respectivement au pager et à ses dispositifs associés, tels qu'une pièce d'horlogerie, de telle sorte que si, par exemple, la pile du pager vient à s'épuiser, la pièce d'horlogerie puisse continuer à fonctionner. Cependant, on comprend que le pager et ses dispositifs associés peuvent tout aussi bien être alimentés par une seule source d'énergie.

Un exemple d'information de message et de schéma de codage de pager utilisés pour diffuser des signaux de message tels que ceux utilisés par le pager 1, sont représentés sur les figures 2A et 2B. Le système POGSAG, bien connus des spécialistes de cette technique, utilise un format de codage numérique (figure 2A) composé de groupes de mots-code 20, eux-mêmes composés chacun d'un mot de synchronisation 21 et d'un groupe 22 de huit trames de deux mots-code chacune, ces groupes de mots-code étant transmis sous un format série à des intervalles réguliers. Chaque groupe 22 de huit trames est transmis à la suite d'un mot de synchronisation 21, les huit trames distinctes pouvant contenir, soit de l'information d'adresse, soit de l'information de message. Pour les besoin de l'explication, la figure 2B montre que chaque trame comporte un mot-code d'adresse, 23.1 à 23.8 respectivement, et un mot-code de message, 24.1 à 24.8 respectivement.

Ainsi, dans l'exemple représenté à la figure 2B, chaque pager d'un groupe composé de pagers conformes à celui représenté à la figure 1, doit fonctionner sur l'une des huit mots-code d'adresse de telle sorte que chacun de ces mots représente de l'information de signalisation à l'aide de laquelle chaque pager du groupe est respectivement identifié.

L'invention sera mieux comprise en référence à la figure 3 qui montre un schéma plus détaillé d'un mode de réalisation préféré du pager 1 selon l'invention. Comme déjà décrit ci-dessus, le pager 1 comprend essentiellement une antenne (non représentée sur la figure 3), le récepteur 3, le décodeur 4, la mémoire intelligente 5 et le micro-ordinateur 8. Le circuit 14 d'entrées de commande destiné à la commande d'une pièce d'horlogerie 15 associée au pager est également représenté sur la figure 3.

Le récepteur 3 est connecté par sa borne 3.1 à un conducteur d'alimentation positive 16.1 de l'alimentation en énergie portable 16 (non représentée à la figure 3), sa borne 3.2 étant connectée à un conducteur d'alimentation négative 16.2 de l'alimentation 16. De façon connue en soi, des signaux de message codés radiodiffusés sont captés et démodulés par le récepteur 3 et l'antenne à laquelle celui-ci est connecté, de sorte que des paquets de données binaires tels que ceux représentés sur la figure 2A, sont engendrés à la sortie 3.3 du récepteur 3 et transmis à l'entrée 4.1 du décodeur 4. Le récepteur 3 comporte dans son circuit interne un montage (non représenté sur les figures et connu en soi) de surveillance de la tension de la source d'énergie 16, ce montage fournissant un signal d'indication d'épuisement de cette source sur la sortie 3.4 du récepteur 3. La sortie 3.4 transmet, le cas échéant, le signal d'indication d'épuisement aux autres circuits du pager 1, pour qu'un affichage lisible par l'utilisateur puisse en être assuré sur l'affichage 13.

Le décodeur 4 est connecté au conducteur d'alimentation positive 16.1 par sa borne 4.4 et au conducteur d'alimentation négative 16.2 par sa borne 4.5. Un condensateur 4d de stabilisation de tension est connecté entre les bornes 4.4 et 4.5. Le décodeur peut être du type PCA 5001 fabriqué par Philips et il a pour tâche de séparer l'information de signalisation d'appel sélectif de l'information de message proprement dite dans les signaux de message codés, et de comparer l'information de signalisation avec l'information d'adresse prédéterminée mémorisée dans le décodeur et propre au pager considéré.

Si l'information de signalisation d'appel sélectif correspond à l'une des adresses mémorisées, tout mot-code de message suivant le code d'adresse considéré jusqu'au mot-code d'adresse suivant est transmis sous forme de données en série, de la sortie 4.6 à l'entrée 5.1 de la mémoire intelligente 5

La sortie 4.7 du décodeur 4 fournit un signal de transfert de données pour permettre la lecture par la mémoire intelligente 5 des données se présentant sur la sortie 4.6, ce signal pouvant prendre un niveau haut ou un niveau bas à l'entrée 5.2 de la mémoire 5. L'information de message fournie à la sortie 4.6 est introduite dans la zone de mémoire 7 de la mémoire intelligente 5, lorsqu'un multiplet de données complet a été transféré du récepteur 3 au décodeur 4.

Un circuit résonateur 25 est connecté au décodeur 4 par l'intermédiaire des entrées 4.8 et 4.9 de ce dernier. Il comprend essentiellement un résonateur à quartz 25a connecté en parallèle à une résistance d'amortissement 25b et aux entrées 4.8 et 4.9. Le conducteur d'alimentation positive 16.1 est connecté à l'une des bornes du résonateur à quartz 25a par l'intermédiaire d'un condensateur de résonance 25c. Le circuit résonateur 25 coopère avec le circuit interne du décodeur 4 pour former un circuit oscillateur qui fournit une forme d'onde périodique de 32 kHz, par exemple au décodeur 4 pour déterminer la cadence de transmission des signaux de message du récepteur 3 vers le décodeur 4. Bien entendu, d'autres fréquences d'horloge peuvent être utilisées en fonction de la cadence de transmission des signaux de message. Le circuit résonateur 25 est également utilisé pour fournir un signal d'horloge au micro-ordinateur 8 et à la mémoire intelligente 5. Ce signal d'horloge est fourni au micro-ordinateur 8 par la sortie 4.10 du décodeur 4. Les valeurs de la résistance 25b et du condensateur 25c peuvent respectivement être de 4,7 MΩ et de 10 pF.

Le décodeur 4 comprend une mémoire reprogrammable effaçable électriquement du type EEPROM (non représentée) dans laquelle sont conservés les paramètres de système du décodeur 4. Des signaux de commande peuvent être envoyées du micro-ordinateur 8 vers les entrées 4.11, 4.12 et 4.13 pour commander les fonctions du décodeur 4. L'une des fonctions du décodeur 4 qui peut être commandée, est la cadence de transmission des bits entre le décodeur 4 et la mémoire intelligente 5, cette cadence pouvant être aussi élevée que 5000 bits/sec. Dans ce cas, l'information de message est mémorisée par le tampon circulaire se trouvant dans la mémoire intelligente 5 sans subir aucun autre traitement (tel que la comparaison entre les deux derniers messages qui viennent d'être mémorisés).

L'entrée 5.3 de la mémoire intelligente 5 est connectée au conducteur d'alimentation positive 16.1, tandis que l'entrée 5.13 est reliée au conducteur d'alimentation négative 16.2. La base de temps pour la mémoire intelligente 5 est déterminée par le signal d'horloge fourni par la sortie 8.8 du micro-ordinateur 8 à l'entrée 5.4.

La mémoire intelligente 5 présente quatre bornes 5.5, 5.6, 5.7 et 5.8 connectées respectivement aux bornes correspondantes 8.1, 8.2, 8.3 et 8.4 du micro-ordinateur 8, ce qui assure une simple connexion parallèle avec ce dernier permettant l'envoi de signaux de commande du micro-ordinateur 8 vers la mémoire intelligente 5 et l'envoi en retour d'information de message mémorisée dans la zone de mémoire 7 de la mémoire intelligente 5 vers le micro-ordinateur 8 pour que cette information de message puisse être affichée. En fonction de la nature du signal de commande envoyé, les bornes 5.5 à 5.8 peuvent également commander la mémoire intelligente 5 pour fournir des information d'état au micro-ordinateur 8 relative à la réception d' information de message par la mémoire 5. D'autres signaux de commande peuvent commander celle-ci pour qu'elle manipule de l'information de message qui y est mémorisée, comme il apparaîtra par la suite. Une entrée de transfert de données 5.11 de la mémoire 5 est également prévue pour assure le transfert simultané de données vers les bornes 5.5 à 5.8.

Une entrée 5.9 détermine si les entrées 5.5 à 5.8 transportent des données ou introduisent des signaux de commande dans la mémoire intelligente 5. Lorsqu'un signal de niveau haut est présent à l'entrée 5.9, les signaux sur les entrées 5.5 à 5.8 sont interprétés comme étant des signaux de commande provenant du micro-ordinateur 8, tandis que si un signal de niveau bas est présent, les signaux sont interprétés comme étant des données.

Une borne 5.10 de la mémoire intelligente 5 permet d'indiquer au micro-ordinateur 8 qu'elle est prête à en recevoir des signaux de commande. Un signal de niveau logique haut sur la borne 5.10 est interprété par le micro-ordinateur 8 comme indiquant que la mémoire 5 est prête pour une nouvelle communication avec le micro-ordinateur 8, tandis qu'un signal logique de niveau bas est interprété comme signifiant que la mémoire 5 est encore en train, soit d'accomplir une manipulation sur des données ou une autre opération, soit de transférer des données au micro-ordinateur 8.

Une borne de sortie 5.12 de la mémoire 5 sert à fournir un signal d'interruption au micro-ordinateur 8 pour lui indiquer son état fonctionnel en réponse à de l'information de message reçue ou à des signaux de commande. Un signal de niveau logique haut est envoyé au micro-ordinateur 8, si par exemple de l'information de message fraîche ou répétée est reçue, ou si une fonction inconnue, interdite ou irréalisable est demandée par le micro-ordinateur. Ce signal d'interruption peut ainsi être utilisé pour indiquer au micro-ordinateur 8 qu'une nouvelle opération est requise, telle que par exemple, l'annonce de l'arrivée d'information de message fraîche ou l'envoi d'une nouvelle commande à la mémoire intelligente 5. Un signal de niveau bas indique qu'aucune action nouvelle n'est demandée par le micro-ordinateur 8.

Ce micro-ordinateur 8 peut être de tout type connu programmé convenablement. Il est connecté au conducteur d'alimentation positive 16.1 par son entrée 8.5 et au conducteur d'alimentation négative par son entrée 8.6. Une entrée 8.7 reçoit le train d'impulsions d'horloge de la sortie 4.10 du décodeur 4. Une borne de sortie 8.8 fournit un signal d'horloge à l'entrée 5.4 de la mémoire intelligente 5.

Le micro-ordinateur 8 comprend également les bornes de sortie 8.9 et 8.11 pour fournir des signaux de commande et de transfert de données décrits ci-dessus respectivement aux entrées 5.9 et 5.11 de la mémoire intelligente 5, tandis que les bornes d'entrée 8.10 et 8.12 sont prévues pour recevoir respectivement, les signaux d'acceptation et d'interruption décrits ci-dessus de la mémoire intelligente 5.

Un affichage 13 à cristaux liquides est connecté au micro-ordinateur 8. Il comprend des segments numérotés de 00 à 47 qui sont connectés au circuit d'attaque d'affichage (non représenté sur la figure 3) du micro-ordinateur 8 par un bus 13a de sorte que chaque segment puisse individuellement être commandé et que de l'information de message souhaitée puisse être affichée par l'affichage 13. Les spécialistes comprendront que diverses valeurs de tension sont nécessaires pour le circuit d'attaque pour commander les divers segments de l'affichage 13. Les bornes d'entrée 8.13 à 8.16 sont connectées au conducteur d'alimentation positive 16.1 par l'intermédiaire de condensateurs 8d à 8g pour fournir ces diverses tensions. Les condensateurs 8d à 8g peuvent avoir respectivement des valeurs de 220, 100, 100 et 100 nF. Le micro-ordinateur 8 comprend également des bornes de sortie 8.17, 8.18 et 8.19 pour fournir, de façon connue en soi, des signaux de commande et de base de temps à l'affichage 13 provenant du circuit d'attaque.

Les bornes d'entrée 8.20, 8.21 et 8.22 sont prévues pour stabiliser et lisser les niveaux de tension internes au micro-ordinateur 8. L'une des bornes d'un condensateur 8h est connectée à l'entrée 8.20, tandis que l'une des bornes d'un autre condensateur 8i est connectée à l'entrée 8.21. Les autres bornes des condensateurs 8h et 8i sont raccordées ensemble à la borne 8.22.

Le micro-ordinateur 8 est également pourvu d'entrées 8.23 à 8.26 de commande par l'utilisateur, dont chacune est connectée au conducteur d'alimentation positive 16.1 par l'intermédiaire d'interrupteurs 8j, 8k, 8l et 8m pouvant être actionnés par l'utilisateur. Lorsque tel est le cas, un signal de niveau logique haut est appliqué aux entrées de commande par l'utilisateur, par exemple lorsqu'il souhaite mettre en marche ou hors service le pager 1, le rendre silencieux, protéger le message affiché par l'affichage 13 ou supprimer un message affiché, comme il sera expliqué par la suite. On comprendra que diverses autres fonctions à commande par l'utilisateur peuvent être prévues de cette manière et qu'une entrée séparée n'est pas nécessaire pour chacune de ces fonctions ainsi prévues; par exemple, un ou plusieurs commutateurs ou boutons-poussoirs peuvent être activés, selon une séquence particulière pour indiquer au micro-ordinateur 8 qu'une certaine fonction doit être exécutée.

Le circuit 14 d'entrées de commande et de pièce d'horlogerie est connecté au conducteur 17.1 d'alimentation positive de l'alimentation portable 17 (non représentée sur la figure 3) par la borne 14.1 et au conducteur d'alimentation négative 17.2 de l'alimentation 17 par la borne 14.2.

Le circuit 14 comprend également des entrées 14.3, 14.4 et 14.5 qui servent à constituer des entrées d'utilisateur supplémentaires pour permettre l'accomplissement par le pager 1 de certaines fonctions à commande par l'utilisateur, et également de la commande du fonctionnement de la pièce d'horlogerie 14 qui est commandée par le circuit 14. Une séquence particulière des signaux appliqués aux entrées 14.3, 14.4 et 14.5, ou des signaux envoyés initialement à d'autres entrées, peut être utilisée pour déterminer si les entrées 14.3, 14.4 et 14.5 commandent le fonctionnement du pager ou de la pièce d'horlogerie 15. Les entrées 14.3, 14.4 et 14.5 sont connectées respectivement à l'une des bornes des interrupteurs 14b, 14c et 14d, leurs autres bornes étant connectées ensemble à l'entrée 14.1. Les interrupteurs peuvent être réalisés sous toute forme utilisable par l'utilisateur. Un autre interrupteur 14e est connecté entre le conducteur d'alimentation positive 17.1 et une entrée 8.27 du micro-ordinateur 8 afin de lui indiquer si c'est le pager ou la pièce d'horlogerie qui est commandé.

Le circuit 14 comporte encore deux sorties 14.6 et 14.8, connectées respectivement à l'une des bornes de deux bobines 15a et 15b de la pièce d'horlogerie 15. Les autres bornes de ces bobines sont raccordées à une connexion commune de retour 14.7. Les spécialistes comprendront que dans l'exemple choisi ici, les bobines 15a et 15b appartiennent à un moteur bidirectionnel d'une pièce d'horlogerie analogique à quartz, par ailleurs bien connue, mais qu'une pièce d'horlogerie de tout autre type peut être prévue, y compris une pièce d'horlogerie digitale, cas auquel, bien entendu, un moteur de montre n'est pas nécessaire. Diverses autres entrées peuvent être prévues pour le circuit 14 pour commander toute autre fonction de la pièce d'horlogerie.

Deux autres sorties 14.9 et 14.10 du circuit 14 sont reliées respectivement aux entrées 8.28 et 8.29 afin de fournir au micro-ordinateur 8 des données représentant les signaux appliqués aux entrées 14.3, 14.4 et 14.5. Un résonateur à quartz 14.9 est relié à l'entrée 14.11 et à la sortie 14.12 du circuit 14 afin de constituer une base de temps pour celui-ci.

Le pager 1 comprend également un avertisseur 26 couplé au micro-ordinateur 8 pour qu'une nouvelle information de message reçue par le décodeur 4 puisse être annoncée. Un transducteur sonore électrique 26a ou "buzzer" est connecté par l'une de ses bornes au collecteur d'un transistor de commutation 26b et par son autre borne au conducteur d'alimentation positive 16.1. Le collecteur du transistor 26b est également connecté à la sortie 8.31 du micro-ordinateur 8 par l'intermédiaire d'une résistance de polarisation 26c qui peut avoir une valeur de 18 kΩ. Normalement, cette sortie est maintenue à un niveau logique élevé. L'émetteur du transistor 26b est connecté au conducteur d'alimentation négative 16.2 et à la borne 8.6 du micro-ordinateur 8. La base du transistor 26b est connectée à la sortie 8.30 de celui-ci. Une self 26d d'une valeur de 45 mH, par exemple est connectée en parallèle au buzzer 26a. Enfin, un condensateur 26e de stabilisation de tension d'une valeur de 4.7 µF, est connecté entre les conducteurs d'alimentation positive 16.1 et négative 16.2. En fonctionnement normal, la sortie 8.30 est maintenu à un faible niveau et le transistor 26b est non conducteur.

Lorsque le pager 1 doit annoncer la réception d'un appel ou l'accomplissement d'une autre fonction, un signal pouvant avoir une forme d'onde variable est envoyée par la sortie 8.31 ce qui engendre une tension aux bornes du buzzer 26a, qui va ainsi produire un premier son. Un son différent peut être produit par l'avertisseur 26, lorsqu'un signal est envoyé par la sortie 8.30 vers la base du transistor 26b qui alors se met à conduire. Une tension différente est alors engendrée aux bornes du buzzer 26a et un second son est produit. Ces différents sons peuvent être utilisés pour annoncer l'accomplissement de diverses fonctions par le pager 1.

La figure 4 montre un schéma simplifié de la mémoire intelligente 5 qui comprend essentiellement l'unité 6 de traitement de données, la zone de mémoire 7, la ROM 27, la pile de registres 28, l'interface de microprocesseur 29 et l'interface de décodeur 30. Les bornes 5.5 à 5.12, déjà décrites, sont connectées à l'interface de microprocesseur 29, tandis que les bornes 5.1 et 5.2, également déjà décrites, sont connectées à l'interface de décodeur 30. L'entrée fournissant le signal d'horloge de 32 kHz à la mémoire intelligente 5 est connectée à l'unité 6 de traitement de données. En outre, l'interface de microprocesseur 29 comprend une entrée de test 5.13, un condensateur 5d qui peut avoir une valeur de 15 nF, étant connecté entre le conducteur d'alimentation négative 16.2 et une entrée 5.14 de la zone de mémoire 7.

La mémoire intelligente 5 comprend également des bus d'adresses et de données 5e à 5k connectés entre les divers éléments internes de la mémoire 5 afin de pouvoir assurer entre eux la communication et le transfert des données. La ROM 27 contient les programmes nécessaires pour faire fonctionner la mémoire 5. Dans le mode de réalisation décrit ici, la zone de mémoire 7 est une RAM d'une capacité de 512 octets et destinée à mémoriser les signaux de message provenant du décodeur 4 et les variables internes de système, la pile de registres 28 formant, d'une part, une mémoire pour la mémorisation temporaire des données utilisées pour manipuler l'information de message mémorisée dans la zone de mémoire 7, et, d'autre part, le pointeur de pile et le compteur de programme.

Le spécialistes comprendront que des appels sont normalement transmis plus d'une fois d'une station centrale à un pager donné pour garantir la sécurité d'une bonne réception par ce pager. Par conséquent, avant d'écrire l'information de message reçue du décodeur 4 dans la zone de mémoire 7, la mémoire intelligente 5 peut avantageusement comparer cette information de message reçue aux deux messages précédents que le pager vient de recevoir. Si la nouvelle information de message correspond à l'un ou l'autre de ces deux messages les plus récents, le nouveau message n'est pas écrit dans la zone de mémoire 7.

Comme déjà indiqué et comme représenté sur la figure 5, on envisage, dans le mode de réalisation de l'invention considéré de donner à la zone de mémoire 7 une capacité de 512 octets. Une telle capacité est suffisante pour conférer au pager 1 des possibilités de manipulation de l'information qui en rendent l'utilisation confortable.

Une capacité de 512 octets demande neuf bits pour permettre l'adressage des octets 0 à 511 de la zone de mémoire 7. Ceci signifie que pour chaque opération d'écriture ou de lecture dans cette zone de mémoire, deux transferts de huit bits chacun sont nécessaires, car les bus 5e à 5k ont une capacité de transfert de huit bits seulement à la fois. Le programme mémorisé dans la ROM 27 est adapté pour travailler avec un tel double transfert à huit bits dont, dans le présent mode de réalisation, seulement neuf bits sont utilisés. En fait, on peut donc, sans changer sensiblement le programme contenu dans le ROM 27, facilement augmenter la capacité de la zone de mémoire 7 jusqu'à un maximum de 65 kilo-octets, ce qui est une valeur dépassant largement la capacité de 4 kilo-octets qui serait déjà une valeur donnant un grand confort d'utilisation. Une telle extension de la capacité de mémoire donnerait au pager la possibilité d'exécuter davantage de fonctions à commande par l'utilisateur et également une plus grande capacité de conserver de l'information de message reçue.

La zone de mémoire 7 comprend des segments d'adresse 7a, 7b et 7c (figure 5), dont les segments 7a et 7b comprennent les adresses 0 à 489 et sont disponibles pour la mémorisation d'information de message reçue du décodeur 4 et dont le segment 7c comprend les adresses 490 à 511 et contiennent des variables internes de la mémoire intelligente 5.

Le segment d'adresse 7a comprend les adresses 0 à 300 et il est utilisé par l'unité 6 de traitement de données comme tampon circulaire pour mémoriser l'information de message entrant provenant du décodeur 4 de sorte que l'emplacement de mémoire assigné au tampon circulaire est d'abord séquentiellement rempli avec de l'information de message reçue. Après la mémorisation d'information de message à chaque adresse disponible du tampon circulaire, l'information de message la plus ancienne est transférée au moment où l'information de message la plus récente est reçue par la mémoire intelligente 5. Par défaut, le segment d'adresse 7b occupant les adresses 301 à 489 est utilisé comme section de protection dans laquelle est mémorisée de l'information de message provenant du tampon circulaire que l'utilisateur ne souhaite pas faire transférer.

Le segment d'adresse 7c comprend les adresses suivantes qui sont utilisées par l'unité 6 de traitement de données pour manipuler les données se trouvant dans la zone de mémoire 7:

| Adresse | Fonction |
|---|---|
| 510 | Cet emplacement de mémoire contient l'adresse de la fin du dernier message protégé se trouvant dans le segment de protection 7c. |
| | |
| 508 | Adresse de début du tampon circulaire 7a ou Top-Of-RAM (TOR). En changeant la valeur mémorisée à cet emplacement de mémoire, il est possible de changer la capacité du tampon circulaire 7a. |
| | |
| 503 | Ce registre contient une valeur de donnée qui détermine la vitesse, en nombre d'octets par seconde, à laquelle les données sont transférées du décodeur 4 vers la mémoire intelligente 5 sans subir aucun traitement ou interprétation. |
| | |
| 500 | Contient l'adresse du dernier octet lu, lorsque l'unité 6 de traitement de données était en train d'exécuter l'instruction "PFIN read decrement", décrite par la suite. |
| | |
| 499 | La donnée mémorisée à cette adresse est utilisée pour déterminer laquelle des informations de message nouvellement reçues sera comparée avec les deux précédentes. Cette adresse est initialisée avec la donnée 01 Hex et peut être transférée avec la valeur 03 Hex lorsqu'il est souhaitable de faire une telle comparaison avec les deux messages les plus récents. |

De plus, les codes suivants pouvant être mémorisés dans la zone de mémoire 7 sont interprétés par l'unité 6 de traitement des données comme ayant une signification particulière:

| Code | Signification |
|---|---|
| 08 Hex | Début et fin de la zone de protection 7b. |
| | |
| 04 Hex, 84 Hex | Tête d'un message nouvellement reçu. |
| | |
| 05 Hex, 85 Hex | Tête d'un message devant être effacé dans le tampon circulaire 7a. |
| | |
| 06 Hex, 86 Hex | Tête d'un message qui a été traité par l'utilisateur du pager 1. |
| | |
| 02 Hex, 82 Hex | Tête d'un message protégé qui a été transféré du tampon circulaire 7a vers la zone de protection 7b. |

On va maintenant décrire le fonctionnement de l'unité 6 de traitement de données et les fonctions qui sont successivement réalisées par la mémoire intelligente 5 lorsque les divers signaux de commande sont reçus du micro-ordinateur 8. Comme décrit précédemment, ce dernier est capable d'indiquer à la mémoire intelligente 5 qu'il souhaite envoyer un signal de commande en portant la sortie 8.9 à un niveau élevé. Lorsque la sortie 5.10 est au niveau haut, un signal de commande présent aux sorties 8.1 à 8.4 est lu par la mémoire intelligente 5, lorsqu'il se produit une transition logique de bas en haut à la sortie 8.11. Dans ces conditions, les fonctions suivantes peuvent être réalisées par la mémoire intelligente 5, chaque code de fonction représentant l'état logique respectivement des sorties 8.4 à 8.1:

| Code | Fonction | |
|---|---|---|
| 0000 | Le circuit de la zone de mémoire 7 est remis à l'état initial. Cette fonction est envoyée à la mémoire intelligente 5 lorsque le pager est mis enmarche. La dimension du tampon circulaire est réglée par défaut à 300 octets. La remise à l'état initial de la puce doit être maintenue pendant au moins deux périodes d'horloge. | |
| | | |
| 0100 | Le contenu total de la RAM 7 est copié avec "." ou avec une autre caractère uniforme sans nouveau réglage du tampon circulaire 7a. La RAM est initialisée comme ci-dessus, mais sans la remise à l'état initial de la dimension du tampon 7a. Ceci peut être avantageux, si la dimension du tampon à une valeur autre que 300 octets en remplaçant TOR. | |
| | | |
| 1000 | La mémoire intelligente 5 utilise les sorties 5.5 à 5.8 comme indicateur d'état afin d'informer le micro-ordinateur 8 à propos de l'information de message reçue du décodeur 4. Les sorties 5.5 à 5.8 ont la signification suivante: | |
| | 5.5 | Répétition du message 1 |
| | 5.6 | Répétition du message 2 |
| | 5.7 | Nouveau message |
| | 5.8 | Erreur |
| 0001 | Pointeur de pile d'écriture (PTA) - L'adresse de la RAM contenant le PTA est copiée avec de nouvelles données envoyées vers la RAM 7 en trois paquets de quatre bits chacun. Un changement de la valeur réelle du PTA ne se produira que si tous les paquets de quatre bits sont entrés correctement. | |
| | | |
| 1001 | Pointeur de pile (PTA) de lecture - La valeur mémorisée du PTA est lue par l'unité 6 de traitement de données en trois paquets consécutifs de quatre bits chacun. | |

Les fonctions suivantes servent à lire et à écrire dans la zone de mémoire 7. L'adresse courante de la zone de mémoire 7 à laquelle l'information de message doit être mémorisée ou lue, doit d'abord être placée dans le registre PTA. Avec un niveau logique élevé à la sortie 8.9 du micro-ordinateur 8, les données présentes aux entrées 5.5 à 5.8 sont traitées comme des signaux de commande. L'information de message peut ensuite être transférée vers la mémoire intelligente 5 ou en être extraite, lorsque le niveau logique à la sortie 8.9 prend de nouveau un niveau bas.

Lorsqu'un octet entier (deux paquets de quatre bits chacun) a été complètement transféré, la position du pointeur PTA reste inchangée. Par conséquent, il est possible de copier un octet déjà lu dans la RAM 7 sans devoir changer la position du PTA. Ce n'est que lors du transfert du premier paquet de quatre bits qui sont les bits les plus significatifs des données, à savoir lors de l'apparition du flanc montant de la transition de bas en haut de la sortie 8.11, que le PTA sera augmenté ou diminué et l'adresse de la RAM 7 sur laquelle celui-ci pointe, changée.

| Code | Fonction |
|---|---|
| 1010 | Incrément après lecture dans la RAM - le contenu de l'adresse sur laquelle le pointeur pointe, est lu, puis le PTA est automatiquement incrémenté. |
| | |
| 1011 | Décrément après lecture dans la RAM - le contenu de l'adresse sur laquelle le pointeur pointe est lu, puis le PTA est automatiquement décrémenté. |
| | |
| 0010 | Incrément après écriture dans la RAM - une donnée est transférée vers la mémoire intelligente 5, puis écrite à l'adresse sur laquelle pointe le pointeur PTA avec un incrément automatique. |
| | |
| 0011 | Décrément après écriture dans la RAM - une donnée est transférée vers la mémoire intelligente 5, puis écrite à l'adresse sur laquelle pointe le pointeur PTA, avec un décrément automatique. |
| | |
| 1100 | Décrément après lecture dans PFIN - PFIN est un pointeur de pile qui indique la fin du tampon circulaire dans la RAM 7. La commande 1100 provoque la lecture du contenu de la mémoire ayant l'adresse de PFIN. Après lecture de chaque octet, PFIN est automatiquement décrémenté de sorte que chaque octet n'est lu qu'une seule fois. Si PFIN a atteint le dernier octet de l'information de message, comme indiqué par l'en-tête 04 H ou 84 H, le niveau logique de la sortie 5.12 est portée à un niveau élevé avec une erreur indiquée dans le mot d'état, lorsque le paquet de quatre bits ayant le poids le plus faible est lu. Il est donc possible de lire toute l'information de message mémorisée dans le segment de mémoire 7a jusqu'à la fin du tampon circulaire. PFIN est initialisé à la valeur TOR. |

Les fonctions suivantes concernent un seul message complet, au lieu d'octets distincts d'information de message comprenant le message. Pour séparer les messages les uns des autres, le code 04 H ou 84 H est écrit avec le paquet de données à la fin de chaque message et au début du message suivant (en-tête). Le PTA doit contenir l'adresse de l'en-tête du message à manipuler par l'unité 6 de traitement de données pour que les instructions suivantes puissent être exécutées. Si le PTA ne contient pas cette adresse, un signal d'interruption est fourni par un niveau logique élevé à la sortie 5.12, une erreur se trouvant dans le mot d'état.

| Code | Fonction |
|---|---|
| 0101 | Changer l'en-tête - un message est marqué comme ayant déjà été traité, en changeant l'octet au début du message en 06 H ou 86 H. Ceci peut avantageusement éviter un conflit entre de l'information de message ancienne et de l'information de message qui vient d'être reçue. |
| | |
| 0110 | Protection de message - un message peut être protégé contre un défaut d'écriture en le copiant dans la zone protégée des segment d'adresse 7b. L'en-tête de message dans le tampon circulaire est tout d'abord changé en 05 H ou 85 H, puis copié, octet après octet dans la zone protégée. Ensuite, le message est automatiquement supprimé dans le tampon circulaire 7a (aucun nouveau code n'est nécessaire). |
| | |
| 0111 | Suppression d'un message - un message peut être supprimé du tampon circulaire ou de la zone protégée. Tout d'abord, un message est marqué pour être supprimé en changeant l'en-tête en 05 H ou 85 H. On contrôle ensuite si ce message doit être comparé à de nouveaux messages reçus par le pager 1, afin d'éviter la mémorisation d'un message répété. Quand le message peut être supprimé, tous ses octets seront effacés. Si la suppression n'est pas possible immédiatement, le message reste marqué et il est effacé dès que cela devient possible (mais cela demande une nouvelle commande de suppression). |

D'après ce qui précède, on peut voir que la mémoire intelligente 5 suivant l'invention est adaptée pour recevoir en temps réel de l'information de message du décodeur 4, pour comparer le message reçu aux messages précédemment reçus et pour mémoriser de l'information de message choisie dans la zone de mémoire. La mémoire intelligente 5 est également capable de copier, supprimer, déplacer ou manipuler d'une autre façon l'information de message mémorisée et pour communiquer et échanger de l'information avec le micro-ordinateur 8 d'une manière telle que celui-ci soit libéré des contraintes liées à la réception, la mémorisation et la manipulation d'information de message.

## Revendications

1. Pager destiné à recevoir des signaux de message codés radiodiffusés comprenant de l'information de signalisation d'appel et de l'information de message, ladite information de message comprenant un ou plusieurs messages, le pager comprenant:
un récepteur (3) pour recevoir et démoduler lesdits signaux codés,
un dispositif de mémoire (5) destiné à mémoriser ladite information de message,
un décodeur (4) destiné à décoder lesdits signaux de mes sage codés pour fournir sélectivement ladite information de message audit dispositif de mémoire (5), et
des moyens de commande de fonctions (8) incluant un microprocesseur ou un micro-ordinateur destinés à fournir des signaux de commande audit dispositif de mémoire (5) et à en recevoir de l'information de message mémorisée,
ledit pager étant caractérisé en ce que
ledit dispositif de mémoire (5) comprend des moyens internes de traitement (6) destinés à commander la réception de ladite information de message dudit décodeur (4), lesdits moyens internes de traitement étant distincts desdits moyens de commande.

2. Pager suivant la revendication 1, caractérisé en ce que lesdits moyens internes de traitement (6) sont agencés pour commander la réception de ladite information de message directement dudit décodeur (4), indépendamment des signaux de commande provenant desdits moyens de commande de fonctions (8).

3. Pager suivant l'une des revendications 1 ou 2, caractérisé en ce que lesdits moyens internes de traitement (6) sont également agencés pour manipuler ladite information de message mémorisée dans ledit dispositif de mémoire (5).

4. Pager suivant l'une quelconque des revendications précédentes, caractérisé en ce que ledit dispositif de mémoire (5) comprend des emplacements de mémoire formant un tampon circulaire (7a) dans lequel est mémorisée ladite information de message provenant du décodeur (4).

5. Pager suivant la revendication 4, caractérisé en ce que le nombre d'emplacements de mémoire dans ledit tampon circulaire (7a) est ajustable.

6. Pager suivant l'une quelconque des revendications précédentes, caractérisé en ce que lesdits moyens internes de traitement (6) sont également agencés pour comparer les messages reçus par ledit dispositif de mémoire (5) et provenant dudit décodeur (4) avec des messages précédemment mémorisés.

7. Pager suivant la revendication 6, caractérisé en ce que chacun desdits messages reçus dudit décodeur (4) n'est mémorisé dans ledit dispositif de mémoire (5) que s'il diffère de l'un ou de plusieurs messages précédemment mémorisés.

8. Pager suivant l'une quelconque des revendications précédentes, caractérisé en ce que ledit dispositif de mémoire (5) comprend une zone de protection (7b) avec des emplacements de mémoire destinés à la protection d'information de mémoire qui y est mémorisée pour être protégée contre un remplacement non autorisé par de l'information de message reçu ultérieurement dudit décodeur (4), lesdits moyens internes de traitement (6) étant en outre adaptés pour écrire de l'information de message choisie mémorisée dans ladite zone de protection (7b) dudit dispositif de mémoire (5).

9. Pager suivant l'une quelconque des revendications précédentes, caractérisé en ce que lesdits moyens internes de traitement (6) sont en outre adaptés pour supprimer de l'information de message mémorisée dans ledit dispositif de mémoire (5).

10. Pager suivant la revendication 9, caractérisé en ce que lesdits moyens internes de traitement (6) sont en outre adaptés pour supprimer de l'information de message contenue, soit dans ladite zone de protection (7b), soit dans ledit tampon circulaire (7a).

11. Pager suivant l'une quelconque des revendications précédentes, caractérisé en ce que ledit dispositif de mémoire (5) est agencé pour recevoir lesdits signaux de commande desdits moyens de commande de fonctions (8) et de lui fournir de l'information de message, et en ce que lesdits moyens de commande de fonctions (8) comprennent à cet effet une entrée/sortie parallèle (5.5, 5.6, 5.7, 5.8).

12. Pager suivant la revendication 11, caractérisé en ce que ladite entrée/sortie parallèle (5.5, 5.6, 5.7, 5.8) est adaptée pour transférer quatre bits de données à la fois.

13. Pager suivant l'une quelconque des revendications précédentes, caractérisé en ce qu'il comprend en outre au moins une entrée (14b, 14c,14d) pouvant être activée par un utilisateur pour commander son fonctionnement, en ce qu'une pièce d'horlogerie (14,15) est logée dans le pager, et en ce que ladite entrée (14b,14c,14d) pouvant être activée par l'utilisateur est également adaptée pour commander le fonctionnement de ladite pièce d'horlogerie (14,15)

14. Pager suivant la revendication 13, caractérisé en ce qu'il se présente sous la forme d'un bracelet-montre.

## Patentansprüche

1. Pager, bestimmt zum drahtlosen Empfangen kodierter Nachrichtensignale, die Rufsignalinformation und eine oder mehrere Nachrichten umfassende Nachrichteninformation umfassen, welcher Pager umfaßt:
einen Empfänger (3) für Empfang und Demodulation der kodierten Signale,
eine für die Abspeicnerung der Nachrichteninformation bestimmte Speicheranordnung (5),
einen für das Dekodieren der kodierten Nachrichtensignale bestimmten Dekoder (4) für selektives Liefern der Nachrichteninformation an die Speicheranordnung (5), und
Funktionssteuermittel (8) einschließlich eines Mikroprozessors oder Mikrocomputers, bestimmt zum Liefern von Steuersignalen an die Speicheranordnung (5) und Empfangen von darin abgespeicherter Nachrichteninformation von ihr,
welcher Pager dadurch gekennzeichnet ist, daß die Speicheranordnung (5) interne Verarbeitungsmittel (6) umfaßt, die dazu bestimmt sind, den Empfang der Nachrichteninformation von dem Dekoder (4) zu steuern, welche internen Verarbeitungsmittel getrennt von den Funktionssteuermitteln sind.

2. Pager nach Anspruch 1, dadurch gekennzeichnet, daß die internen Verarbeitungsmittel (6) ausgebildet sind, um den Empfang der Nachrichteninformation direkt von dem Dekoder (4) zu steuern, unabhängig von Steuersignalen, die von den Funktionssteuermitteln (8) kommen.

3. Pager nach Anspruch 1 oder 2, dadurch gekennzeichnet, daß die internen Verarbeitungsmittel (6) ferner ausgebildet sind, um die in der Speicheranordnung (5) abgespeicherte Nachrichteninformation zu manipulieren.

4. Pager nach einem der vorangehenden Ansprüche, dadurch gekennzeichnet, daß die Speicheranordnung (5) einen Ringpuffer (7a) bildende Speicherplätze umfaßt, in dem die vom Dekoder (4) kommende Nachrichteninformation abgespeichert ist.

5. Pager nach Anspruch 4, dadurch gekennzeichnet, daß die Anzahl der Speicherplätze in dem Ringspeicher (7a) einstellbar ist.

6. Pager nach einem der vorangehenden Ansprüche, dadurch gekennzeichnet, daß die internen Verarbeitungsmittel (6) ferner ausgebildet sind, um die von der Speicheranordnung (5) empfangenen und von dem Dekoder (4) kommenden Nachrichten mit vorher abgespeicherten Nachrichten zu vergleichen.

7. Pager nach Anspruch 6, dadurch gekennzeichnet, daß jede von dem Dekoder (4) empfangene Nachricht nur dann in der Speicheranordnung (5) abgespeichert wird, wenn sie sich von einer oder mehreren vorher abgespeicherten Nachrichten unterscheidet.

8. Pager nach einem der vorangehenden Ansprüche, dadurch gekennzeichnet, daß die Speicheranordnung (5) eine Schutzzone (7b) mit Speicherplätzen umfaßt, die für den Schutz der dort abgespeicherten Speicherinformation bestimmt ist, um gegen ein nichtautorisiertes Überschreiben durch die zuletzt von dem Dekoder (4) empfangene Nachrichteninformation geschützt zu sein, wobei die internen Verarbeitungsmittel (6) ferner ausgebildet sind, um die gewählte abgespeicherte Nachrichteninformation in die Schutzzone (7b) der Speicheranordnung (5) einzuschreiben.

9. Pager nach einem der vorangehenden Ansprüche, dadurch gekennzeichnet, daß die internen Verarbeitungsmittel (6) ferner ausgebildet sind, um die in der Speicheranordnung (5) abgespeicherte Nachrichteninformation zu löschen.

10. Pager nach Anspruch 9, dadurch gekennzeichnet, daß die internen Verarbeitungsmittel (6) ferner ausgebildet sind, um die in der Schutzzone (7b) oder dem Ringpuffer enthaltene Nachrichteninformation zu löschen.

11. Pager nach einem der vorangehenden Ansprüche, dadurch gekennzeichnet, daß die Speicheranordnung (5) ausgebildet ist, um die Steuersignale der Funktionssteuermittel (8) zu empfangen und ihm Nachrichteninformation zu liefern, und daß die Funktionssteuermittel (8) für diesen Zweck einen Parallel-Ein-/Ausgang (5.5, 5.6, 5.7, 5.8) umfassen.

12. Pager nach Anspruch 12, dadurch gekennzeichnet, daß der Parallel-Ein-/Ausgang (5.5, 5.6, 5.7, 5.8) für das gleichzeitige Übertragen von vier Datenbits ausgebildet ist.

13. Pager nach einem der vorangehenden Ansprüche, dadurch gekennzeichnet, daß er ferner mindestens ein von einem Benutzer aktivierbares Eingabeelement (14b, 14c, 14d) für die Steuerung seiner Funktion umfaßt, daß ein Zeitmeßgerät (14, 15) in dem Pager untergebracht ist, und daß das von dem Benutzer aktivierbare Eingabeelement (14b, 14c, 14d) gleichermaßen ausgebildet ist, um die Funktion des Zeitmeßgeräts (14, 15) zu steuern.

14. Pager nach Anspruch 13, dadurch gekennzeichnet, daß er die Form einer Armbanduhr aufweist.

## Claims

1. Pager intended for receiving coded radio broadcast message signals comprising call signal information and message information comprising one or several messages, the pager comprising:
- a receiver (3) for receiving and demodulating said coded signals,
- a memory arrangement (5) intended to store said message information
- a decoder (4) intended to decode said coded message signals for selectively furnishing said message information to said memory arrangement (5), and
- function control means (8) including a microprocessor or a microcomputer intended to furnish control signals to said memory arrangement (5) and to receive therefrom stored message information,
said pager being characterized in that
- said memory arrangement (5) comprises internal processing means (6) intended to control the reception of said message information from said decoder (4), said internal processing means being distinct from said control means.

2. Pager according to claim 1, characterized in that said internal processing means (6) are arranged to control the reception of said message information directly from said decoder (4), independently of control signals coming from said function control means (8).

3. Pager according to claim 1 or 2, characterized in that said internal processing means (6) are also arranged to manipulate said message information stored in said memory arrangement (5).

4. Pager according to any one of the preceding claims, characterized in that said memory arrangement (5) comprises memory locations forming a circular buffer (7a) in which said message information coming from the decoder (4) is stored.

5. Pager according to claim 4, characterized in that the number of memory locations within said circular buffer (7a) is adjustable.

6. Pager according to any one of the preceding claim, characterized in that said internal processing means (6) are also arranged to compare the messages received by said memory arrangement (5) and which come from said decoder (4) with previously stored messages.

7. Pager according to claim 6, characterized in that each of said messages received from said decoder (4) is stored in said memory arrangement (5) only if it differs from the one or several previously stored messages.

8. Pager according to any one of the preceding claims, characterized in that said memory arrangement (5) comprises a protection zone (7b) with memory locations intended for the protection of memory information which is stored therein in order to be protected against unauthorized replacement by subsequently received message information from said decoder (4), said internal processing means (6) being furthermore adapted to write selected stored message information into said protection zone (7b) of said memory arrangement (5).

9. Pager according to any one of the preceding claims, characterized in that said internal processing means (6) are further adapted to delete message information stored in said memory arrangement (5).

10. Pager according to claim 9, characterized in that said internal processing means (6) are further adapted to delete message information contained in either said protection zone (7b) or said circular buffer (7a).

11. Pager according to any one of the preceding claims, characterized in that said memory arrangement (5) is arranged to receive said control signals from said function control means (8) and to furnish message information thereto and in that said function control means (8) comprise, to such effect, a parallel input/output (5.5, 5.6, 5.7, 5.8).

12. Pager according to claim 11, characterized in that said parallel input/output (5.5, 5.6, 5.7, 5.8) is adapted to transfer four data bits at a time.

13. Pager according to any one of the preceding claims, characterized in that it further comprises at least one input (14b, 14c, 14d) adapted for actuation by a user in order to control the operation thereof, in that and a timepiece (14, 15) is housed in the pager, and in that said user actuable input (14b, 14c, 14d) is also adapted to control operation of said timepiece (14, 15).

14. Pager according to claim 13, characterized in that it assumes the form of a wristwatch.
